# EUROPÄISCHE PATENTSCHRIFT

(11) **EP 0 636 737 B1**
(45) Veröffentlichungstag und Bekanntmachung des Hinweises auf die Patenterteilung: **29.10.1997**
(21) Anmeldenummer: 94110542.1
(22) Anmeldetag: 06.07.1994
(51) Int. Cl.: D06L 1/04, D06L 1/06, D06L 1/12

(54) **Zusammensetzungen zur Entfernung von Silikonöl enthaltenden Avivagen**
Compositions for the removal of brightening agents containing silicone oil
Composition pour l'élimination d'agents d'avivage contenant de l'huile silicone

(30) Priorität: 19.07.1993 DE 4324152
(43) Veröffentlichungstag der Anmeldung: 01.02.1995
(73) Patentinhaber: BAYER AG, 51368 Leverkusen (DE)
(72) Erfinder: Gehling, Matthias, Dr., D-42799 Leichlingen (DE); Pfeiffer, Josef, Dipl.-Ing., D-51381 Leverkusen (DE); Tostmann, Rainer, Dipl.-Ing., D-51399 Burscheid (DE); Wickert, Nicolai, D-40235 Düsseldorf (DE)

(56) Entgegenhaltungen:
- EP-A- 0 199 227
- DE-B- 1 051 439
- FR-A- 1 062 793
- FR-A- 2 248 318
- FR-A- 2 417 545
- GB-A- 1 186 411
- GB-A- 1 252 085
- US-A- 3 776 853

## Beschreibung

Die vorliegende Erfindung betrifft ein Tensidsystem, das die Entfernung von Silikonöl enthaltenden Avivagen von textilen Substraten in einem wäßrigen halogenkohlenwasserstofffreiem Medium ermöglicht.

Nach der derzeit ausgeübten Weise wird die Entfernung der Silikonöle in der sogenannten "chemischen Reinigung" vorgenommen. Hierbei wird das Öl mit Hilfe von organischen Lösemitteln, die in der Regel Halogenkohlenwasserstoffe enthalten, vom textilen Substrat abgelöst.

Die drastische Einschränkung des Einsatzes von Halogenkohlenwasserstoffen wird aus ökologischen Gründen zunehmend auf nationaler und auf internationaler Ebene gefordert und verfolgt.

Deshalb sucht man nach alternativen Reinigungsmethoden, die die Chemischreinigung ersetzen können. Dies gilt im besonderen auch für Mischfasersubstrate, die einen Anteil an Elasthanfaser enthalten. Die Avivage der Elasthanfaser besteht in der Regel zum großen Anteil aus Polyalkylsiloxanölen, die sich in ausreichendem Maß bisher nur durch die Chemischreinigung entfernen lassen. Versucht man mit anionischen bzw. anionisch/nichtionischen oder auch rein nichtionischen Tensidsystemen, wie sie bei der Vorbehandlung von Textilien dem Stand der Technik entsprechen, eine Reinigung im wäßrigen Medium durchzuführen, so erzielt man nur eine unzureichende Silikonölentfernung. Dadurch kommt es zum Auftreten von Silikonflecken auf dem behandelten Textil. Das auf dem Textil verbliebene Silikonöl manifestiert sich im nachfolgenden Färbeprozeß durch Unegalität und Fleckigkeit der Färbung (vgl. Textilveredlung 5, Nr. 2 (1970), 122 ff. und Chemiefasern - Text. Ind. 17, Nr. 1 (1967), 47-51).

Man hat nun gefunden, daß ein effektives Ablösen der Silikonavivagen möglich ist und fleckige Abscheidungen von Silikonöl nicht auftreten, wenn mit Zubereitungen der unten angeführten Zusammensetzung gewaschen wird.

Die vorliegende Erfindung betrifft nun Zusammensetzungen enthaltend
(1.) 1 bis 99 Gew.-% eines Tensids mit kationischen, vom Aminostickstoff abgeleiteten Gruppen am Tensidgerüst aus der Gruppe
(1.a) der tertiären Alkylaminoxide in der protonierten (Ia) oder nichtprotonierten (Ib) Form gemäß Formeln worin
   - R₁ =: C₈-C₃₀-Alkyl (gesättigt oder ungesättigt)
   - R₂, R₃,: unabhängig voneinander
   = NR₁, H, C₁-C₄-Alkyl,Benzyl,(C₂H₄O-)ₙH, (C₃H₆O-)ₙH,
   n = 1-20
   - A=: CONH-C₁-C₄-Alkylen, x = 0, 1
   - B=: NR₅-C₁-C₄-Alkylen, O-C₁-C₄-Alkylen, y = 0, 1, 2, 3, 4
   - R₅ =: H, C₁-C₄-Alkyl, Benzyl, (C₂H₄O-)ₙH, (C₃H₆O-)ₙH, n = 1-5 und
   - X^{⊖} =: Anion einer anorganischen oder organischen Säure, z.B. Milch-, Citronen-, Essig-, Ameisen-, Oxalsäure, Halogenwasserstoffe, Sauerstoffsäuren des Schwefels oder des Phosphors in unterschiedlichen Oxidationsstufen, der Methylschwefelsäure (CH₃SO₄-) etc. bedeuten, oder
(1b) der amphoteren Tenside des Ampholyt-, des Betain- oder des Sulfobetain-Typs in protonierter (IIa) oder nicht protonierter (IIb) Form gemäß Formeln worin R₁, R₂, R₃, A, B, X, x und y die obige Bedeutung haben,
   - C =: für C₁-C₄-Alkylen oder C₁-C₄-Hydroxyalkylen steht und
   - D =: die anionische Gruppe -COO oder -SO₃ bedeutet,
(2.) 0 bis 20 Gew.-% organische oder anorganische Säuren,
(3.) 0 bis 60 Gew.-% nichtionische Tenside,
(4.) 0 bis 60 Gew.-% wasserlösliche nichtionische Polymere und
(5.) 0 bis 70 Gew.-% organische Lösungsmittel mit Ausnahme von Halogenkohlenwasserstoffen,
wobei eine oder mehrere der Komponenten (2) bis (5) verschieden von 0 ist (sind) und die Komponenten (2) bis (5) gemeinsam mindestens 1 Gew.-% darstellen.

Als Komponente (1) der erfindungsgemäßen Zusammensetzung kommen solche Tenside in Betracht, die neben einem hydrophoben Fettrest eine hydrophile kationische Gruppe besitzen, die entweder permanent vorhanden ist oder sich in Abhängigkeit vom pH-Wert einstellt. Als weitere hydrophile Gruppen können z.B. Hydroxyl-, Carboxyl-, Sulfat- oder Sulfonat-Gruppen enthalten sein (vgl. Stache, Tensidtaschenbuch, 2. Ausgabe, Wien, Hanser, 1981 und Lindner, Tenside-Textilhilfsmittel-Waschrohstoffe, Band III, Stuttgart, wissenschaftliche Verlagsgesellschaft mbH, 1971). Verbindungen der beschriebenen Art finden sich in den Klassen:

Die Erfindung betrift weiterhin die Verwendung der obengenannten Zusammensetzung und der daraus hersstellbare wäßrigen Dispersionen zur Entfernung von Silikonöl enthaltenden Avivagen von textilen Substraten.

Im Rahmen dieser Verwendung können an Stelle der Tenside der Formeln (Ia) bzw. (Ib) oder (IIa) bzw. (IIb) protonierte Imidazolverbindungen (IIIa) oder deren quaternäre Imidazoliniumsalze (IIIb) gemäß Formeln worin R₁, B, X und y die obige Bedeutung haben,
R₂ und R₃ unabhängig voneinander Wasserstoff, C₁-C₄-Alkyl, Benzyl oder C₁-C₄- Hydroxyalkyl bedeuten und
R₆ unabhängig von R₁ den Bedeutungsumfang von R₁ annimmt.,
treten.

Bei den Tensiden der Formeln (I) und (II) bzw. (I) bis (III), deren Kationaktivität pH-Wert-abhängig ist, kann durch Säurezusatz, Komponente (2) der erfindungsgemäßen Zusammensetzung, die Kationenaktivität erhöht werden. Vorzugsweise wird hier die Zusammensetzung des erfindungsgemäßen Mittels so gewählt, daß in der Anwendungsflotte ein pH-Wert von 2-6, besonders bevorzugt von 3-5, resultiert. Grundsätzlich kann der pH-Wert bei der Anwendung der erfindungsgemäßen Zusammensetzungen 0-14 betragen. Bei einer vorgesehenen Anwendung bei neutralen oder basischen pH-Wert entfällt sinnvollerweise der Zusatz der Komponente (2).

Die pH-Werteinstellung im Bereich 0-14 kann durch Zusatz einer beliebigen anorganischen oder organischen Base oder Säure zur Anwendungsflotte erfolgen.

Als Beispiele für gängige Säuren für die erfindungsgemäßen Zusammensetzungen (Komponente (2)) sind zu nennen: Ameisensäure, Essigsäure, Milchsäure, Citronensäure, Weinsäure, Oxalsäure, Äpfelsäure, Sauerstoffsäuren des Schwefels und des Phosphors (in verschiedenen Oxidationsstufen), Salzsäure etc. Solche und andere geeignete Säuren sind dem einschlägig tätigen Fachmann für diesen Zweck bekannt.

Vorteilhaft enthalten die erfindungsgemäßen Zusammensetzungen als Komponente (3) nichtionische Tenside. Hier kommen die hinreichend bekannten Anlagerungsprodukte von Ethylenoxid oder Propylenoxid an primäre bzw. sekundäre Alkohole, Alkylphenole oder gesättigte bzw. ungesättigte Fettsäuren bzw. Fettsäureamide in Betracht (vgl. Stache, Tensidtaschenbuch, 2. Ausgabe, Wien, Hanser, 1981).
3) Alkyl- bzw. Arylpolyalkylenoxide der Formel

R₇-[E]-(A-O)ₙH (IV),

mit den Bedeutungen
- R₇ =: geradkettiges oder verzweigtes, gesättigtes oder ungesättigtes C₈-C₃₀-Alkyl oder geradkettiges oder verzweigtes C₄-C₁₆-Alkylphenyl,
- A =: C₁-C₄-Alkylen
- E =: COO, CONH, O
- n =: 2-70.

In bevorzugter Weise ist R₇ C₈-C₃₀-Alkyl, besonders bevorzugt C₁₀-C₁₈-Alkyl.

Weiterhin enthalten die erfindungsgemäßen Zusammensetzungen wasserlösliche Polymere als Komponente (4). Dies sind hochmolekulare, natürliche oder chemisch modifizierte Naturstoffe oder synthetische Polymere (vgl. Chwalla/Anger, Handbuch der Textilhilfsmittel, S. 937 ff., Verlag Chemie, Weinheim 1977 und Ullmanns Encycl. der techn. Chemie, 4. Aufl., Bd. 24, 102 ff., Verlag Chemie, Weinheim, 1983).

Neben anionischen und kationischen wasserlöslichen Polymeren kennt man nichtionische Typen, die hier ganz besonders bevorzugt zum Einsatz kommen.

Die für die Stabilisierung der Waschflotte einsetzbaren nichtionischen wasserlöslichen Polymere sind z.B.:
a) Polyvinylalkohol und andere Verseifungsprodukte von Copolymeren des Vinylacetats mit Olefinen, Vinylether, Acrylamid, Acrylnitril etc.
b) Polyacrylamid, Polymethacrylamid und Copolymere des Acrylamids bzw. des Methacrylamids mit Acrylsäureestern, Vinylacetat etc.
c) Polyvinylpyrrolidon bzw. dessen Copolymere mit Vinylacetat, Vinylalkohol etc.
d) veretherte polymere Kohlehydrate wie Methylcellulose etc.
e) Dextrine.

Im einzelnen kommen hier besonders bevorzugt folgende Produkte zum Einsatz (vgl. Ullmanns Encycl. der techn. Chemie, 4. Aufl., Bd. 19, 367-387, Verlag Chemie, Weinheim, 1983 und Lindner, Textilhilfsmittel und Waschrohstoffe, S. 87, wissenschaftl. Verlagsgesellschaft, Stuttgart 1954):
a) Polyvinylalkohol der Formel mit der Bedeutung
   R₈ = COCH₃
   n:m = 85-90; 15-10, bevorzugt 88-89 : 12-11.
      Das Produkt wird durch Verseifung von Polyvinylacetat hergestellt und ist somit formal als statistisches Copolymer zu sehen.
   n + m = 500-2500.
   Polyvinylalkohol wird von zahlreichen Herstellern unter verschiedenen Handelsnamen angeboten (Vinarol® oder Mowiol® - Hoechst; Polyviol® - Wacker Chemie GmbH u.a.).
b) Polyvinylpyrrolidon der Formel (vgl. DT 2 607 656 A1) n = 10 - 9000
c) Copolymere des Polyvinylpyrrolidons mit Vinylacetat der Formel (vgl. DE 2 607 656 A1, Beispiel 9)
   n + m = 10-9000
   n:m = 99-70 : 30-1
d) veretherte polymere Kohlehydrate, wie Methylcellulose bzw. Methylhydroxyethylcellulose, wie sie aus DE 2 613 790 bekannt sind und von Greminger im J. Am. Oil Chemists' Society 55 (1978), 122 ff., beschrieben sind, der Formel mit den Bedeutungen
   R₉ = C₁-C₄-Alkyl; C₁-C₄-Hydroxyalkyl, -H Substitutionsgrad >1 und <2,7 pro Glucoseeinheit
   n = 100-1000.

Die Grundstruktur der erfindungsgemäß vorgesehenen veretherten polymeren Kohlehydrate entspricht der Formel (IX), worin n eine ganze Zahl von etwa 100 bis 10000, bevorzugt 100 bis 200, und R₉ Wasserstoff, Alkyl, Hydroxyalkyl oder gemischtes Alkyl und Hydroxyalkyl darstellen. Geeignete Alkylreste sind der Methyl-, Ethyl-, Propyl- und Butylrest, wobei der Methylrest bevorzugt wird. Bevorzugte Hydroxyalkylreste sind der Hydroxymethyl-, Hydroxyethyl-, Hydroxypropyl- und Hydroxybutylrest, von denen der Hydroxybutylrest bevorzugt wird. Sind alle Hydroxylgruppen der Glucoseeinheit durch Alkyl oder Hydroxyalkylgruppen substituiert, so spricht man von einem Substitutionsgrad von 3.

Polyvinylalkohol ist das bevorzugte wasserlösliche Polymer.

Die halogenkohlenwasserstofffreien Lösemittel, Komponente (5) der erfindungsgemäßen Zusammensetzung, dienen vor allem zur Einstellung und Aufrechterhaltung der gewünschten Viskosität der Formulierungen der Komponenten (1) bis (4). Ein synergistischer Effekt bei der Silikonablösung ist dann gegeben, wenn ein Lösevermögen für das zu entfernende Silikonöl gegeben ist. Die in Frage kommenden Lösemittel (5), die auch im Gemisch eingesetzt werden, sind z.B. Ethanol, Isopropanol, 1-Methoxypropanol, Diethylenglykol, Tripropylenglykol und andere dem tätigen Fachmann geläufige Mittel.

Die erfindungsgemäßen Zusammensetzungen enthalten somit immer ein kationisches Tensid (1) in Kombination mit mindestens einer der Komponenten (2), (3), (4) und (5). In bevorzugter Form liegt neben (1) ein Anteil an nichtionischem Tensid (3), wasserlöslichem nichtionischem Polymer (4) oder beiden vor, in besonders bevorzugter Weise nur eines von (3) bzw. (4). Bevorzugt sind Zusammensetzungen, enthaltend 3-80 Gew.-% an (1) und 1-60 Gew.-% an (3) und/oder 1-60 Gew.-% an (4), 0-20 Gew.-% an (2) und 0-70 Gew.-% an (5), besonders bevorzugt solche mit den angegebenen Gehalten an (1), (4), (2) und (5).

In einer solchen Form können die erfindungsgemäßen Zusammensetzungen als Handelsform genutzt werden. Zur Anwendung gelangen sie dann in Form einer wäßrigen Flotte, die durch Verdünnung der Handelsform mit Wasser entsteht. Eine solche Verdünnung gelingt im allgemeinen leichter, wenn die erfindungsgemäßen Zusammensetzungen zusätzlich Lösungsmittel (5) enthalten.

Weiterhin bevorzugte Zusammensetzungen sind daher solche mit 3-77 Gew.-% an (1) und 1-60 Gew.-% an (3) und/oder 1-60 Gew.-% an (4), 0-20 Gew.-% an (2) und 3-70 Gew.-% an (5); besonders bevorzugte Zusammensetzungen enthalten 3-77 Gew.-% an (1), 1-60 Gew.-% an (4), 0-20 Gew.-% an (2) und 3-70 Gew.-% an (5).

Weiterhin vorteilhaft für die Anwendung im sauren pH-Bereich ist eine Einstellung der Handelsform durch Zusatz der zur pH-Wert-Einstellung bei der Anwendung ohnehin erforderlichen Säure (2). Die Menge an (2) beträgt daher bevorzugt 2-8 Gew.-% der gesamten Zusammensetzung.

Aus den erfindungsgemäßen Zusammensetzungen können wäßrige Dispersionen hergestellt werden, die durch ihren zusätzlichen Gehalt an Wasser eine vereinfachte Auflösung in der letztendlich zur Anwendung kommenden Waschflotte (mit Gehalten von 0,1-30 g Dispersion/l Waschflotte) ermöglichen. Solche wäßrigen Dispersionen überstreichen den Bereich hoher Konzentrationen, etwa als zu transportierende Versandform über mittlere Konzentrationen zur Dosierung in die Waschflotte in der Vorratshaltung für die betriebliche Praxis bis hin zu den niedrigen Konzentrationen der eigentlichen Waschflotten Diese wäßrigen Dispersionen stellen somit einen weiteren Aspekt der Erfindung dar. Ihr Gehalt an Wasser beträgt daher allgemein 1-99,7 Gew.-%, bezogen auf das Gesamtgewicht der wäßrigen Dispersionen aus den erfindungsgemäßen Zusammensetzungen. Daneben liegen 0-70 Gew.-% an (5) vor.

Als Versandform bzw. Dosierform enthalten solche Dispersionen 3-90 Gew.-% Wasser. In bevorzugter Weise werden die wäßrigen Dispersionen unter Einbeziehung des Anteils an (5) gekennzeichnet durch einen Gesamtgehalt an 20-90 Gew.-% Wasser und (5).

Bei der Herstellung der vorstehend beschriebenen Zusammensetzungen können die Komponenten in der Regel in beliebiger Reihenfolge miteinander gemischt werden. Zu beachten hat man das unterschiedliche Heiß- bzw. Kaltlöseverhalten der gegebenenfalls eingesetzten wasserlöslichen Polymere. Angaben über das Löseverhalten dieser Produkte geben im Einzelfall die Hersteller derartiger Produkte oder sind der Literatur zu entnehmen.

Die Mengenverhältnisse der Komponenten (1) bis (5) können in Abhängigkeit von den gewünschten Wascheffekten bzw. der Produktviskosität gewählt werden.

Die Verwendung der beanspruchten Zusammensetzungen bzw. der daraus herstellbaren wäßrigen Dispersionen bei der Anwendung zur Entfernung von Silikonöl enthaltenden Avivagen von textilen Substraten, insbesondere von Elasthanfaser-Mischartikeln in wäßrigem Medium ist ein weiterer Aspekt der Erfindung und ist nicht an ein spezielles technisches Waschverfahren gebunden. Man erzielt gleich gute Ergebnisse nach einem Verweil- oder einem Kontinue-Verfahren. Als besonders vorteilhaft haben sich Verfahren erwiesen, bei denen die Ware, zur Vermeidung von mechanisch verursachten Faserbrüchen, in einer breiten spannungsarmen Warenführung, mit möglichst geringer mechanischer Belastung, behandelt werden.

Es ist bekannt, daß kationische Tenside auf textile Substrate der genannten Art aufziehen. Daher war zu erwarten gewesen, daß sie für Waschvorgänge untauglich wären. Überraschenderweise ist dies bei der Entfernung von Silikonöl enthaltenden Avivagen nicht der Fall.

### Beispiel 1: Chemisch gereinigte Ware (zum Vergleich)

Gereinigt wurde ein aviviertes, Silikonöl enthaltendes Polyamid-Elasthan-Mischgewebe, welches als Kettwirkware verarbeitet worden war. Die Reinigung nahm man unter Praxisbedingungen in einer industriell eingesetzten Chemischreinigungswaschmaschine mit Perchlorethylen vor. Nach der chemischen Reinigung wurden 10 g Ware als Probe für eine Extraktion abgenommen und mit Petrolether nach DIN 54 278 extrahiert. Als Vergleichsstandard diente die unfixierte Rohware (vor einer Thermofixierung), die analog extrahiert wurde.
Die über die Petroletherextrakte bestimmbare Avivagen-Auflage (Rohware) bzw. Restavivagenauflage (chemisch gereinigte Ware) gibt über die Effektivität der Silikonölentfernung nicht die richtige Aussage.
Deshalb wurde eine quantitative Bestimmung des Silikonölanteils im Petroletherextrakt vorgenommen. Dies konnte in exakter Weise durch eine quantitative 1H-NMR-Methode geschehen.

| Material | Petroletherextrakt (%) | Silikonöl im Extrakt (%) | Silikonöl auf der Ware (%) | Entferntes Silikonöl (%) |
|---|---|---|---|---|
| Rohware | 2,03 | 40,20 | 0,816 | - |
| chemisch gereinigt | 0,13 | 11,70 | 0,015 | 98,2 |

### Beispiel 2: (erfindungsgemäß)

Das Silikonölablösevermögen der erfindungsgemäßen Zusammensetzungen wurde beim Waschen von Strickstrümpfen aus 100 % Elasthanfaser demonstriert. Über eine Petroletherextraktbestimmung der gewaschenen Ware im Vergleich zur Rohware erhielt man eine Aussage über den Wascheffekt.
Durchgeführt wurden die Waschversuche an zwei mit unterschiedlichen Silikonölen avivierten Elasthanfasertypen. Das Flottenverhältnis betrug bei allen Versuchen 1:10. Es wurde jeweils 30 Min. bei 80°C in einer Waschmaschine vom Typ AHIBA Polymat gewaschen (10 g/l WAS) und anschließend zweimal bei 80°C mit Wasser gespült.

Mit Eisessig wurden die Waschflotten vor der Wäsche auf pH 4 bis 5 gestellt.

| Material: 100 % Elasthanfaser; aviviert mit zwei handelsüblichen Silikonölen; zu einem Strickstrumpf verstrickt. | | |
|---|---|---|
| Beispiel ¹⁾ | (%) Entfernte Avivage | |
| | Avivage 1 (%) | Avivage 2 (%) |
| 2a | 60 | 49 |
| 2b | 80 | 50 |
| 2c | 86 | 58 |
| 2d | 90 | 56 |
| 2e | 89 | 54 |
| 2f | 90 | 50 |
| 2g | 78 | 44 |
| 2h | 76 | 47 |
| 2i | 76 | 49 |
| 2j | - | 42 |
| 2k | - | 31 |
| 2l | - | 31 |
| 2m | - | 66 |

| | | |
|---|---|---|
| ¹⁾ Beschreibung der Zusammensetzungen | | |

| | | |
|---|---|---|
| **Beispiel 2a:** | 30 % | Tensid der Formel (IIIb) |
| | | R₁ = C_{13/14}-Alkyl; gesättigt |
| | | x; y = 0 |
| | | R₂, R₃ = CH₃ |
| | | C = CH₂ |
| | | D = -COO |
| | 70 % | Wasser |

| | | |
|---|---|---|
| **Beispiel 2b:** | 10 % | Tensid der Formel (I) |
| | | R₁ = C₁₈-Alkyl; gesättigt |
| | | R₂, R₃, R₄ = CH₃ |
| | | X^{⊖} = CH₃SO₄^{⊖} |
| | 90 % | Wasser |

| | | |
|---|---|---|
| **Beispiel 2c:** | 40 % | Tensid der Formel (IIIb) |
| | | R₁ = C_{16/18}-Alkyl; gesättigt |
| | | x; y = 0 |
| | | R₂, R₃ = C₂H₄OH |
| | | C = CH₂ |
| | | D = -COO |
| | 60 % | Wasser |

| | | |
|---|---|---|
| **Beispiel 2d:** | 25 % | Tensid der Formel (IIb) |
| | | R₁ = C₁₈-Alkyl; gesättigt |
| | | x, y = 0 |
| | | R₂, R₃ = C₂H₄OH |
| | 12,5 % | Diethylenglykol |
| | 62,5 % | Wasser |

| | | |
|---|---|---|
| **Beispiel 2e:** | 25 % | Tensid der Formel (IIb) |
| | | R₁ = C₁₈-Alkyl; gesättigt |
| | | x, y = 0 |
| | | R₂, R₃ = C₂H₄OH |
| | 25 % | Diethylenglykol |
| | 50 % | Wasser |

| | | |
|---|---|---|
| **Beispiel 2f:** | 25 % | Tensid der Formel (IIb) |
| | | R₁ = C₁₈-Alkyl; gesättigt |
| | | x, y = 0 |
| | | R₂, R₃ = C₂H₄OH |
| | 50 % | Diethylenglykol |
| | 25 % | Wasser |

| | | |
|---|---|---|
| **Beispiel 2g:** | 20 % | Tensid der Formel (IIb) |
| | | R₁ = C_{13/15}-Alkyl; gesättigt |
| | | x, y = 0 |
| | | R₂, R₃ = C₂H₄OH |
| | 17 % | Tripropylenglykol |
| | 63 % | Wasser |

| | | |
|---|---|---|
| **Beispiel 2h:** | 20 % | Tensid der Formel (IIb) |
| | | R₁ = C_{13/15}-Alkyl; gesättigt |
| | | x, y = 0 |
| | | R₂, R₃ = C₂H₄OH |
| | 34 % | Tripropylenglykol |
| | 46 % | Wasser |

| | | |
|---|---|---|
| **Beispiel 2i:** | 10 % | Tensid der Formel (IIb) |
| | | R₁ = C_{13/15}-Alkyl; gesättigt |
| | | x, y = 0 |
| | | R₂, R₃ = C₂H₄OH |
| | 34 % | Tripropylenglykol |
| | 56 % | Wasser |

| | | |
|---|---|---|
| **Beispiel 2j:** | 50 % | Tensid der Formel (I) |
| | | R₁ = C_{16/18}-Alkyl; ungesättigt; Oleyl |
| | | x, y = 0 |
| | | R₂, R₃, R₄ = CH₂ |
| | | X^{⊖} = Cl^{⊖} |
| | 36 % | Isopropanol |
| | 14 % | Wasser |

| | | |
|---|---|---|
| **Beispiel 2k:** | 50 % | Tensid der Formel (I) |
| | | R₁ = C_{16/18}-Alkyl; gesättigt |
| | | x, y = 0 |
| | | R₂, R₃, R₄ = CH₃ |
| | | X^{⊖} = Cl^{⊖} |
| | 37 % | Isopropanol |
| | 13 % | Wasser |

| | | |
|---|---|---|
| **Beispiel 2l:** | 76 % | Tensid der Formel (I) |
| | | R₁ = C_{16/18}-Alkyl; ungesättigt; Oleyl |
| | | x, y = 0 |
| | | R₂, R₃ = C₂H₄OH |
| | | R₄ = CH₃ |
| | | X^{⊖} = Cl^{⊖} |
| | 21 % | Isopropanol |
| | 3% | Wasser |

| | | |
|---|---|---|
| **Beispiel 2m:** | 40 % | Tensid der Formel (IIIb) |
| | | R₁ = C_{12/18}-Alkyl; gesättigt; Kokosalkyl |
| | | x, y = 0 |
| | | R₂, R₃ = H |
| | | C = CH(CH₃)-CH₂ |
| | | D = -COO |
| | 16 % | Isopropanol |
| | 44 % | Wasser |

### Beispiel 3: (Vergleich von erfindungsgemäßen Zusammensetzungen mit Tensidsystemen, die im Bereich der wäßrigen Reinigung Stand der Technik sind)

Eine Wäsche von einem handelsüblichen avivierten und Silikonöl enthaltenden Mischartikel aus Polyamid/Polyurethan (80:20) wurde 30 Minuten bei 80°C (Flottenverhältnis 1:10; 1 g/l WAS) jeweils mit einer erfindungsgemäßen Zusammensetzung, mit einem nichtionischen, mit einem nichtionisch/anionischen und mit einem anionischen Waschmittel vorgenommen. Gewaschen wurde im AHIBA-Polymat je mit ca. 10 g Ware. Nach zweimaligem Spülen bei 80°C extrahierte man mit Petrolether und ermittelte die Silikonablösung mittels quantitativer 1H-NMR-Bestimmung von Silikonöl im Extrakt. Als Bezugsmaterial diente die unfixierte Rohware.

| Beispiel ¹⁾ | Petrolether-extrakt (%) | Silikonöl im Extrakt (%) | Silikonöl auf der Ware (%) | Entferntes Silikonöl % |
|---|---|---|---|---|
| 3a | 1,25 | 4,2 | 0,053 | 93 |
| 3b | 1,89 | 5,5 | 0,104 | 63 |
| 3c | 1,50 | 16,4 | 0,246 | 69 |
| 3d | 1,39 | 17,2 | 0,239 | 70 |
| Rohware | 2,00 | 40,2 | 0,804 | - |

| | | | | |
|---|---|---|---|---|
| ¹⁾ Beschreibung der Zusammensetzungen | | | | |

| **Beispiel 3a** (erfindungsgemäß): | |
|---|---|
| 50 % Tensid der Formel (IIb): | R₁ = C₁₈-Alkyl; gesättigt |
| | x, y = 0 |
| | R₂, R₃ = C₂H₄OH |
| 25 % Diethylenglykol | |
| 25 % Wasser | |

| **Beispiel 3b** (nichtionisch): | |
|---|---|
| 90 % | Isotridecylalkohol + 6EO |
| 10 % | Wasser |

| **Beispiel 3c** (nichtionisch/anionisch): | |
|---|---|
| 35 % | C₁₅-Alkylsulfonsäure als Na-Salz |
| 20 % | Dekanol + 3EO |
| 45 % | Wasser |

| **Beispiel 3d** (anionisch): | |
|---|---|
| 40 % | C₁₅-Alkylensulfonsäure als Na-Salz |
| 60 % | Wasser |

### Beispiel 4:

Analog zu Beispiel 3 wurde mit erfindungsgemäßen Zusammensetungen bei pH 4-4,5 gewaschen. Die erhaltenen Waschflotten hatten die unten angeführten¹⁾ Zusammensetzungen. Die Angabe der Zusammensetzungen in (g/l) entspricht der gängigen Praxis bei der Anwendung. Die prozentuale Zusammensetzung kann aus diesen Angaben abgeleitet werden. Die pH-Wert-Einstellung wurde mit Eisessig vorgenommen.

| Beispiel ¹⁾ | Petrolether-extrakt (%) | Silikonöl im Extrakt (%) | Silikonöl auf der Ware (%) | Entferntes Silikonöl (%) |
|---|---|---|---|---|
| 4a | 1,04 | 6,1 | 0,063 | 92 |
| 4b | 1,07 | 6,8 | 0,073 | 91 |
| 4c | 1,10 | 8,0 | 0,088 | 89 |
| 4d | 1,13 | 9,2 | 0,104 | 87 |
| 4e | 1,04 | 4,7 | 0,049 | 94 |
| 4f | 1,07 | 6,3 | 0,067 | 92 |
| Rohware | 2,00 | 40,2 | 0,804 | - |

| | | | | |
|---|---|---|---|---|
| ¹⁾ Beschreibung der Zusammensetzung der Waschflotte | | | | |

| **Beispiel 4a:** | |
|---|---|
| 0,36 g/l Tensid der Formel (IIb): | R₁ = C₁₈-Alkyl; gesättigt |
| | x, y = 0 |
| | R₂, R₃ = C₂H₄OH |
| 5,00 g/l Polyvinylalkohol der Formel (VI) | |
| 0,18 g/l Diethylenglykol | |
| 0,14 g/l Isopropanol | |

| **Beispiel 4b:** | |
|---|---|
| 0,18 g/l Tensid der Formel (IIb): | R₁ = C₁₈-Alkyl; gesättigt |
| | x, y = 0 |
| | R₂, R₃ = C₂H₄OH |
| 5,00 g/l Polyvinylalkohol der Formel (VI) | |
| 0,09 g/l Diethylenglykol | |
| 0,07 g/l Isopropanol | |

| **Beispiel 4c:** | |
|---|---|
| 0,18 g/l Tensid der Formel (IIb): | R₁ = C₁₈-Alkyl; gesättigt |
| | x, y = 0 |
| | R₂, R₃ = C₂H₄OH |
| 0,22 g/l Tensid der Formel (V); | R = Alkyl (C₁₂₋₁₈); n = 3 |
| 0,09 g/l Diethylenglykol | |
| 0,07 g/l Isopropanol | |

| **Beispiel 4d:** | |
|---|---|
| 0,36 g/l Tensid der Formel (IIb): | R₁ = C₁₈-Alkyl; gesättigt |
| | x, y = 0 |
| | R₂, R₃ = C₂H₄OH |
| 0,22 g/l Tensid der Formel (V); | R = Alkyl (C₁₂₋₁₈); n = 3 |
| 0,18 g/l Diethylenglykol | |
| 0,14 g/l Isopropanol | |

| **Beispiel 4e:** | |
|---|---|
| 1,80 g/l Tensid der Formel (IIb): | R₁ = C₁₈-Alkyl; gesättigt |
| | x, y = 0 |
| | R₂, R₃ = C₂H₄OH |
| 5,00 g/l Polyvinylalkohol der Formel (VI) | |
| 0,9 g/l Diethylenglykol | |
| 0,7 g/l Isopropanol | |

| **Beispiel 4f:** | |
|---|---|
| 3,60 g/l Tensid der Formel (IIb): | R₁ = C₁₈-Alkyl; gesättigt |
| | x, y = 0 |
| | R₂, R₃ = C₂H₄OH |
| 5,00 g/l Polyvinylalkohol der Formel (VI) | |
| 1,80 g/l Diethylenglykol | |
| 1,40 g/l Isopropanol | |

Wegen der von Wasser nur unwesentlich abweichende Dichte der Waschflotten sind die in der Praxis üblichen Angaben in g/l leicht in Gew.-% umzurechnen.

## Patentansprüche

1. Zusammensetzungen zur Entfernung von Silikonöl enthaltenden Avivagen von textilen Substraten in einem wäßrigen, halogenkohlenwasserstofffreien Medium, enthaltend, bezogen auf ihr Gesamtgewicht,
(1) 1-99 Gew.-% eines Tensids mit kationischen, vom Aminostickstoff abgeleiteten Gruppen am Tensidgerüst aus der Gruppe
(1a) der tertiären Alkylaminoxide in der protonierten (Ia) oder nichtprotonierten (Ib) Form gemäß Formeln worin
R₁ = C₈-C₃₀-Alkyl (gesättigt oder ungesättigt)
R₂, R₃, unabhängig voneinander
= R₁, H, C₁-C₄-Alkyl, Benzyl, (C₂H₄O-)ₙH, (C₃H₆O-)ₙH, n = 1-20
A = CONH-C₁-C₄-Alkylen, x = 0, 1
B = NR₅-C₁-C₄-Alkylen, O-C₁-C₄-Alkylen, y = 0, 1, 2, 3, 4
R₅ = H, C₁-C₄-Alkyl, Benzyl, (C₂H₄O-)ₙH, (C₃H₆O-)ₙH, n = 1-5 und
X^{⊖} = Anion einer anorganischen oder organischen Säure, bedeuten, oder
(1b) der amphoteren Tenside des Ampholyt-, des Betain- oder des Sulfobetain-Typs in protonierter (IIa) oder nicht protonierter (IIb) Form gemäß Formeln worin R₁, R₂, R₃, A, B, X, x und y die obige Bedeutung haben,
C = für C₁-C₄-Alkylen oder C₁-C₄-Hydroxyalkylen steht und
D = die anionische Gruppe -COO oder -SO₃ bedeutet,
(2) 0-20 Gew.-% organische oder anorganische Säuren,
(3) 0-60 Gew.-% nichtionische Tenside,
(4) 0-60 Gew.-% wasserlösliche nichtionische Polymere und
(5) 0-70 Gew.-% organische Lösungsmittel mit Ausnahme von Halogenkohlenwasserstoffen,
wobei eine oder mehrere der Komponenten (2) bis (5) verschieden von 0 ist (sind) und die Komponenten (2) bis (5) mindestens 1 Gew.-% darstellen.

2. Zusammensetzungen nach Anspruch 1, enthaltend 3-80 Gew.-% an (1), 1-60 Gew.-% an (3) und/oder 1-60 Gew.-% an (4), 0-20 Gew.-% an (2) und 0-70 Gew.-% an (5).

3. Zusammensetzungen nach Anspruch 2, enthaltend 3-80 Gew.-% an (1), 1-60 Gew.-% an (4), 0-20 Gew.-% an (2) und 0-70 Gew.-% an (5).

4. Zusammensetzungen nach Anspruch 1, enthaltend 3-77 Gew.-% an (1) und 1-60 Gew.-% an (3) und/oder 1-60 Gew.-% an (4), 0-20 Gew.-% an (2) und 3-70 Gew.-% an (5).

5. Zusammensetzungen nach Anspruch 4, enthaltend 3-77 Gew.-% an (1), 1-60 Gew.-% an (4), 0-20 Gew.-% an (2) und 3-70 Gew.-% an (5).

6. Zusammensetzungen nach Anspruch 1 mit einem Gehalt von 2-18 Gew.-% an (2).

7. Wäßrige Dispersionen der Zusammensetzungen nach Anspruch 1, gekennzeichnet durch einen Gehalt von 1-99,9 Gew.-% an Wasser und 0-70 Gew.-% an (5), bezogen auf das Gesamtgewicht der Dispersionen.

8. Wäßrige Dispersionen nach Anspruch 7 als Versandform bzw. Dosierform, gekennzeichnet durch einen Gehalt von 3-90 Gew.-% an Wasser und 0-70 Gew.-% an (5), bevorzugt durch einen Gesamtgehalt von 20-90 Gew.-% an Wasser und (5), alles bezogen auf das Gesamtgewicht der wäßrigen Dispersionen.

9. Zusammensetzungen nach Anspruch 1, dadurch gekennzeichnet, daß als wasserlösliches Polymer Polyvinylalkohol eingesetzt wird.

10. Verwendung der Zusammensetzungen nach Anspruch 1 und von Zusammensetzungen, in denen an die Stelle der Tenside der Formeln (Ia) bzw. (Ib) oder (IIa) bzw. (IIb) protonierte Imidazolverbindungen (IIIa) oder deren quaternäre Imidazoliumsalze (IIIb) der Formeln treten, worin R₁, B, X und y die in Anspruch 1 genannte Bedeutung haben,
R₂ und R₃ unabhängig voneinander Wasserstoff, C₁-C₄-Alkyl, Benzyl oder C₁-C₄- Hydroxyalkyl bedeuten und
R₆ unabhängig von R₁ den Bedeutungsumfang von R₁ annimmt, und der daraus herstellbaren wäßrigen Dispersionen zur Entfernung von Silikonöl enthaltenden Avivagen von textilen Substraten.

## Claims

1. Compositions for removing finishing agents containing silicone oil from textile substrates in an aqueous medium free of halogenated hydrocarbons, containing, relative to their total weight,
(1) 1-99% by weight of a surfactant carrying, on its framework structure, cationic groups derived from amino nitrogen and selected from the group consisting of
(1a) tertiary alkylamine oxides in the protonated (1a) or unprotonated (1b) form in accordance with formulae or in which
R₁ denotes C₈-C₃₀-alkyl (saturated or unsaturated),
R₂, R₃, independently of one another, denote R₁, H, C₁-C₄-alkyl, benzyl, (C₂H₄O-)ₙH, (C₃H₆O-)ₙH and n denotes 1-20,
A denotes CONH-C₁-C₄-alkylene and y denotes 0 or 1,
B denotes NR₅-C₁-C₄-alkylene, O-C₁-C₄-alkylene and y denotes 0, 1, 2, 3 or 4,
R₅ denotes H, C₁-C₄-alkyl, benzyl, (C₂H₄O-)ₙH, (C₃H₆O-)ₙH and n denotes 1-5 and
X^{⊖} denotes the anion of an inorganic or organic acid, or
(1b) amphoteric surfactants of the ampholyte, betaine or sulphobetaine types in protonated (IIa) or unprotonated (IIb) form according to formulae or in which R₁, R₂, R₃, A, B, X, x and y have the above-mentioned meaning,
C represents C₁-C₄-alkylene or C₁-C₄-hydroxyalkylene and
D denotes the anionic group -COO or -SO₃,
(2) 0-20% by weight of organic or inorganic acids,
(3) 0-60% by weight of non-ionic surfactants,
(4) 0-60% by weight of water-soluble non-ionic polymers and
(5) 0-70% by weight of organic solvents with the exception of halogenated hydrocarbons,
one or more of components (2) to (5) being different from 0 and components (2) to (5) representing at least 1% by weight.

2. Compositions according to Claim 1, containing 3-80% by weight of (1), 1-60% by weight of (3) and/or 1-60% by weight of (4), 0-20% by weight of (2) and 0-70% by weight of (5).

3. Compositions according to Claim 2, containing 3-80% by weight of (1), 1-60% by weight of (4), 0-20% by weight of (2) and 0-70% by weight of (5).

4. Compositions according to Claim 1, containing 3-77% by weight of (1) and 1-60% by weight of (3) and/or 1-60% by weight of (4), 0-20% by weight of (2) and 3-70% by weight of (5).

5. Compositions according to Claim 4, containing 3-77% by weight of (1), 1-60% by weight of (4), 0-20% by weight of (2) and 3-70% by weight of (5).

6. Compositions according to Claim 1, containing 2-18% by weight of (2).

7. Aqueous dispersions of the compositions according to Claim 1, characterized by a water content of 1-99.9% by weight and a content of (5) of 0-70% by weight, relative to the total weight of the dispersions.

8. Aqueous dispersions according to Claim 7 for use as shipping form or dosage form, characterized by a water content of 3-90% by weight and a content of (5) of 0-70% by weight, preferably by a combined water and (5) content of 20-90% by weight, all of them relative to the total weight of the aqueous dispersions.

9. Compositions according to Claim 1, characterized in that the water-soluble polymer used is polyvinyl alcohol.

10. Use of the compositions according to Claim 1 and of compositions in which protonated imidazole compounds (IIIa) or quaternary imidazolium salts (IIIb) thereof having the formulae in which R₁, B, X and y have the meaning given in Claim 1,
R₂ and R₃, independently of one another, denote hydrogen, C₁-C₄-alkyl, benzyl or C₁-C₄-hydroxyalkyl and
R₆, independently of R₁, adopts the scope of meanings of R₁, take the place of the surfactants of the formulae (Ia) or (Ib) or (IIa) or (IIb), and of the aqueous dispersions preparable therefrom for removing finishing agents containing silicone oil from textile substrates.

## Revendications

1. Compositions pour éliminer de substrats en textile des agents d'avivage contenant de l'huile de silicone dans un milieu aqueux exempt d'hydrocarbures halogénés, contenant, rapportés à leur poids total,
(1) à concurrence de 1-99% en poids, un agent tensioactif contenant des groupes cationiques dérivés de l'azote aminique sur le squelette de l'agent tensioactif, choisis parmi le groupe comprenant
(la) des alkylamino-oxydes tertiaires sous forme protonée (Ia) ou sous forme non protonée (Ib) répondant aux formules respectivement dans lesquelles
R₁ représente un groupe alkyle en C₈-C₃₀ (saturé ou insaturé),
R₂, R₃ représentent, indépendamment l'un de l'autre, R₁, H, un groupe alkyle en C₁-C₄, un groupe benzyle, (C₂H₄O-) ₙH, (C₃H₆O-) ₙH, n = 1-20,
A représente un groupe CONH-alkylène en C₁-C₄, x = 0, 1,
B représente un groupe NR₅-alkylène en C₁-C₄, un groupe O-alkylène en C₁-C₄, y = 0, 1, 2, 3, 4,
R₅ représente H, un groupe alkyle en C₁-C₄, un groupe benzyle, (C₂H₄O-) ₙH, (C₃H₆O-) ₙH, n =1-5, et
X^{⊖} représente un anion d'un acide inorganique ou organique, ou bien
(1b) des agents tensioactifs amphotères du type de l'ampholyte, de la bétaïne ou de la sulfobétaïne sous forme protonée (IIa) ou non protonée (IIb) répondant aux formules respectivement dans lesquelles
R₁, R₂, R₃, A, B, X, x et y ont la signification indiquée ci-dessus,
C représente un groupe alkylène en C₁-C₄ ou un groupe hydroxyalkylène en C₁-C₄, et
D représente le groupe anionique -COO ou -SO₃,
(2) à concurrence de 0-20% en poids, des acides organiques ou inorganiques,
(3) à concurrence de 0-60% en poids, des agents tensioactifs non ioniques,
(4) à concurrence de 0-60% en poids, des polymères non ioniques hydrosolubles, et
(5) à concurrence de 0 à 70% en poids, des solvants organiques, à l'exclusion d'hydrocarbures halogénés,
dans lesquelles un ou plusieurs des composants (2) à (5) est ou sont différents de 0 et les composants (2) à (5) représentent au moins 1% en poids.

2. Compositions selon la revendication 1, contenant 3-80% en poids de (1), 1-60% en poids de (3) et/ou 1-60% en poids de (4), 0-20% en poids de (2) et 0-70% en poids de (5).

3. Compositions selon la revendication 2, contenant 3-80% en poids de (1), 1-60% en poids de (4), 0-20% en poids de (2) et 0-70% en poids de (5).

4. Compositions selon la revendication 1, contenant 3-77% en poids de (1), 1-60% en poids de (3) et/ou 1-60% en poids de (4), 0-20% en poids de (2) et 3-70% en poids de (5).

5. Compositions selon la revendication 4, contenant 3-77% en poids de (1), 1-60% en poids de (4), 0-20% en poids de (2) et 3-70% en poids de (5).

6. Compositions selon la revendication 1, dont la teneur en (2) est de 2-18% en poids.

7. Dispersions aqueuses des compositions selon la revendication 1, caractérisées par une teneur en eau de 1-99,9% en poids et par une teneur en (5) de 0-70% en poids rapportés au poids total des dispersions.

8. Dispersions aqueuses selon la revendication 7, sous forme destinée à l'expédition, respectivement sous forme destinée au dosage, caractérisées par une teneur en eau de 3-90% en poids et par une teneur en (5) de 0 à 70% en poids, de préférence par une teneur totale en eau et en (5) de 20-90% en poids, toutes ces teneurs étant rapportées au poids total des dispersions aqueuses.

9. Compositions selon la revendication 1, caractérisées en ce qu'on met en oeuvre, comme polymère hydrosoluble, de l'alcool polyvinylique.

10. Utilisation des compositions selon la revendication 1 et de compositions dans lesquelles, à la place des agents tensioactifs des formules (Ia), respectivement (Ib) ou (IIa), respectivement (IIb), on fait appel à des composés d'imidazole protonés (IIIa) ou à leurs sels d'imidazolium quaternaires (IIIb) répondant aux formules dans lesquelles
R₁, B, X et y ont la signification mentionnée à la revendication 1,
R₂ et R₃ représentent, indépendamment l'un de l'autre, un atome d'hydrogène, un groupe alkyle en C₁-C₄, un groupe benzyle ou un groupe hydroxyalkyle en C₁-C₄, et
R₆ indépendamment de R₁, prend la portée de signification de R₁, et des dispersions aqueuses que l'on peut préparer à partir de ces compositions pour éliminer de substrats textiles des agents d'avivage contenant de l'huile de silicone.
